# FASCICULE DE BREVET EUROPEEN

(11) **EP 2 473 996 B1**
(45) Date de publication et mention de la délivrance du brevet: **22.10.2014**
(21) Numéro de dépôt: 10734994.6
(22) Date de dépôt: 20.07.2010
(51) Int. Cl.: G10L 19/26, H04W 76/04, G10L 25/81, G10L 19/012

(54) **PROCÉDÉ POUR RENDRE UN SIGNAL MUSICAL COMPATIBLE AVEC UN CODEC À TRANSMISSION DISCONTINUE; ET DISPOSITIF POUR LA MISE EN OEUVRE DE CE PROCÉDÉ**
VERFAHREN ZUR DARSTELLUNG EINES MIT EINEM UNTERBROCHENEN ÜBERTRAGUNGSCODEC KOMPATIBLEN MUSIKSIGNALS UND VORRICHTUNG ZUR IMPLEMENTIERUNG DIESES VERFAHRENS
METHOD FOR RENDERING A MUSICAL SIGNAL THAT IS COMPATIBLE WITH A DISCONTINUOUS TRANSMISSION CODEC, AND DEVICE FOR IMPLEMENTING SAID METHOD

(30) Priorité: 02.09.2009 FR 0955963
(43) Date de publication de la demande: 11.07.2012
(73) Titulaire: ALCATEL LUCENT, 92100 Boulogne-Billancourt (FR)
(72) Inventeur: GRAND, Jean-Yves, F-44708 Orvault (FR)
(74) Mandataire: Sciaux, Edmond
(86) Numéro de dépôt international: PCT/EP2010/060455
(87) Numéro de publication internationale: WO 2011/026685

(56) Documents cités:
- WO-A1-01/09878
- WO-A1-2008/003834
- US-A1- 2005 250 554

## Description

L'invention concerne un procédé pour rendre un signal musical compatible avec un codec à transmission discontinue, tel qu'on en trouve dans les réseaux de télécommunication, en particulier les réseaux utilisant le protocole Internet. Un codec a notamment pour fonction de convertir un signal audio en un signal numérique. Certains codecs sont dits à transmission discontinue parce qu'ils comportent un détecteur d'activité vocale qui détecte les périodes de silence et empêche le codage du signal audio pendant ces périodes de silence. Ainsi on évite d'utiliser des ressources pour transmettre des données qui en fait ne représentent qu'un bruit de fond. Plus précisément, on transmet une brève indication de silence qui commande, dans le décodeur distant, la production d'un bruit artificiel, pour le confort de l'auditeur.

Si on veut transmettre un signal musical dans un canal audio qui passe par un tel codec à transmission discontinue, le signal musical est interrompu chaque fois qu'une baisse d'amplitude est interprétée comme un silence par le circuit de détection d'activité vocale. Un tel codec est donc incompatible avec la transmission d'un signal musical. C'est très gênant si on veut transmettre de la musique pendant un message publicitaire, ou pendant qu'un usager est mis en attente, par exemple.

Une solution connue consiste à commander le codec à partir de l'application qui doit produire un signal musical, de façon à inhiber la détection des périodes de silence pendant que cette application envoie au codec un signal musical. Cependant cette solution n'est applicable que si l'application qui produit le signal musical peut envoyer un tel signal de commande au codec. Ce n'est pas possible si le codec est distant.

Il est connu du document US2005/0250554 A1, une technique pour éliminer la production d'un son de type "soufflement de vent" lorsqu'un enrégistrement musical est reproduit par un combiné mobile type GSM. La méthode détermine si une portion de l'enrégistrement est jugée de manière erronée comme une musique de fond et insère un silence en amont de cette portion de manière à ce que le système GSM ne juge pas la portion comme de la musique de fond.

Il est aussi connu du document WO2008/003834 A1, une méthode qui désactive la fonction de transmission discontinue pendant la période d'établissement d'un appel.

Le but de l'invention est de rendre un signal musical compatible avec un codec à transmission discontinue, même si l'application qui produit ce signal n'est pas en mesure d'inhiber dans ce codec la détection des périodes de silence pendant que cette application envoie au codec un signal musical.

L'objet de l'invention est un procédé pour rendre un signal musical compatible avec un codec à transmission discontinue, comportant les étapes de :
- détection d'une période de silence dans un signal musical initial,
- production d'un signal audio auxiliaire d'amplitude inférieure à celle du signal initial hors des périodes de silence, mais suffisante pour ne pas être détectable comme du silence, par un codec à transmission discontinue,
- et remplacement du signal musical initial par le signal auxiliaire pendant la période de silence.

Le procédé ainsi caractérisé rend un signal musical compatible avec un codec à transmission discontinue parce que le signal final a toujours une amplitude suffisante pour ne pas être détectable comme du silence, par un codec à transmission discontinue.

L'invention a aussi pour objet un dispositif pour rendre un signal musical compatible avec un codec à transmission discontinue, qui comporte des moyens pour mettre en oeuvre le procédé selon l'invention.

L'invention sera mieux comprise et d'autres caractéristiques apparaîtront à l'aide de la description ci-dessous et des figures l'accompagnant :
- La figure 1 représente des graphes qui illustrent une première variante du procédé selon l'invention.
- La figure 2 représente des graphes qui illustrent une deuxième variante du procédé selon l'invention.
- La figure 3 représente des graphes qui illustrent une troisième variante du procédé selon l'invention.
- La figure 4 représente un exemple de réalisation du dispositif selon l'invention.

**La** **figure 1** représente :
- le graphe d'un signal musical initial SI,
- le graphe d'un signal auxiliaire SA1, sinusoïdal, qui est utilisé pour la mise en oeuvre de la première variante du procédé selon l'invention,
- et le graphe d'un signal musical final SF1, après la mise en oeuvre du procédé selon l'invention.

Pendant une période de silence S, le signal final SF1 est obtenu en remplaçant le signal initial SI (bruit de fond) par le signal auxiliaire SA1 qui est de préférence un signal sinusoïdal d'amplitude prédéterminée, faible par rapport à l'amplitude du signal initial SI, et de fréquence fixe, égale à 2100 Hz plus ou moins 15 Hz (Signal utilisé classiquement pour bloquer un annuleur d'écho). Dans un autre exemple, la fréquence utilisée est égale à 2093 Hz et correspond à la note de musique MI dans la septième octave. Le signal auxiliaire SA1 est produit par un moyen classique, par exemple un processeur de signal exécutant un programme classique.

**La** **figure 2** représente :
- le graphe d'un signal musical initial SI,
- le graphe d'un signal auxiliaire SA2, sinusoïdal, qui est utilisé pour la mise en oeuvre de la deuxième variante du procédé selon l'invention,
- et le graphe d'un signal musical final SF1, après la mise en oeuvre de la deuxième variante du procédé selon l'invention.

Pendant la période de silence S, le signal final SF2 est obtenu en remplaçant le signal initial SI (bruit de fond) par le signal auxiliaire SA2 qui est de préférence un signal sinusoïdal de faible amplitude par rapport au signal initial SI, et de fréquence variable, égale à 1/T où T est la période de la fréquence fondamentale du signal initial SI juste avant la période de silence S.

Cette fréquence est déterminée de manière classique par un processeur de signal, au moyen d'une transformée de Fourrier. Puis ce processeur produit un signal sinusoïdal à cette fréquence, en exécutant un programme classique. Ce signal auxiliaire SA2 remplace le signal initial SI pendant les périodes de silence.

Selon un autre mode de réalisation, le signal auxiliaire est un signal périodique, mais non sinusoïdal, qui est la somme de plusieurs signaux sinusoïdaux, ayant chacun une faible amplitude par rapport au signal initial SI, et des fréquences respectivement égales à des multiples de 1/T :
1/T, 2/T, 3/T, etc.

**La** **figure 3** représente :
- le graphe d'un signal musical initial SI,
- le graphe d'un signal auxiliaire SA3, qui est utilisé pour la mise en oeuvre de la troisième variante du procédé selon l'invention,
- et le graphe d'un signal musical final SF3, après la mise en oeuvre de la troisième variante du procédé selon l'invention.

Pendant la période de silence S, le signal final SF3 est obtenu en remplaçant le signal initial SI (bruit de fond) par un signal auxiliaire qui est de préférence égal au signal initial SI, juste avant la période de silence S, mais avec une amplitude très réduite.

Selon un mode de réalisation, ce signal auxiliaire est déterminé en enregistrant le signal initial SI dans une fenêtre temporelle glissante, et en extrayant de cet enregistrement une période AB de signal musical, située juste avant la période de silence S. Quand une période de silence S est détectée, on détermine, dans l'enregistrement, la période AB de signal musical juste avant la période de silence S, en détectant deux passages à zéro successifs, de manière classique, par un processeur de signal. Puis ce processeur relit l'enregistrement de la période AB de manière répétée, et le restitue avec une amplitude réduite, pour remplir toute la période de silence S.

Selon un autre mode de réalisation, le signal auxiliaire SA3 est obtenu en faisant transiter le signal initial SI à travers un circuit classique de réverbération, la durée de réverbération étant choisie supérieure à la durée maximale des périodes de silence. Ce signal auxiliaire SA3 remplace le signal initial SI pendant les périodes de silence.

Dans tous ces exemples de réalisation, le signal auxiliaire a une amplitude inférieure à celle du signal initial SI, hors des périodes de silence, mais suffisante pour ne pas être détectable comme du silence, par un codec à transmission discontinue. Le niveau relatif du signal auxiliaire est par exemple de -31 dB.

La **figure 4** représente fonctionnellement un exemple de réalisation DCOMP du dispositif selon l'invention, qui comporte :
- une entrée recevant le signal initial SI,
- un dispositif DPS de détection d'une période de silence,
- un diapositif DPA de production d'un signal auxiliaire,
- un dispositif de commutation C ayant une première et une seconde entrées, une sortie, et une entrée de commande,
- et une sortie qui fournit un signal final SF.

Le signal initial SI est appliqué à une entrée du dispositif DPS de détection d'une période de silence, à une entrée du diapositif DPA de production d'un signal auxiliaire, et à la première entrée dispositif de commutation C. Une sortie du dispositif DPS de détection d'une période de silence est reliée à l'entrée de commande du dispositif de commutation C. Une sortie du diapositif DPA de production d'un signal auxiliaire est reliée à la seconde entrée du dispositif DPS de détection d'une période de silence. La sortie du dispositif de commutation C constitue la sortie qui fournit un signal final SF.

Lorsque le dispositif DPS de détection d'une période de silence ne détecte pas de période de silence, il commande le dispositif de commutation C de façon qu'il transmette le signal initial SI vers la sortie du dispositif DCOMP.

Lorsque le dispositif DPS de détection d'une période de silence détecte une période de silence, il commande le dispositif de commutation C de façon qu'il transmette le signal auxiliaire vers la sortie du dispositif DCOMP pendant toute la durée de la période de silence.

Ces dispositifs DPS et DPA peuvent être réalisés sous la forme d'un processeur de signal muni d'un programme, ou sous la forme de circuits câblés. Le dispositif DPA de production d'un signal auxiliaire comporte des moyens pour mettre en oeuvre l'une des variantes du procédé selon l'invention, décrites ci-dessus.

## Revendications

1. Procédé pour rendre un signal musical compatible avec un codec à transmission discontinue, comportant les étapes de :
- détection d'une période de silence (S) dans un signal musical initial (SI), le procédé étant **caractérisé par** les étapes de:
- production d'un signal audio auxiliaire (SA1 ; SA2 ; SA3) d'amplitude inférieure à celle du signal initial hors des périodes de silence, mais suffisante pour ne pas être détectable comme du silence, par un codec à transmission discontinue,
- et remplacement du signal musical initial (SI) par le signal auxiliaire (SA1 ; SA2 ; SA3) pendant la période de silence (S).

2. procédé selon la revendication 1, dans lequel la production d'un signal audio auxiliaire (SA1) comporte une étape de génération d'un signal sinusoïdal ayant une fréquence prédéterminée.

3. procédé selon la revendication 1, dans lequel la production d'un signal audio auxiliaire (SA2) comporte les étapes de :
- détermination de la durée T d'une période du signal initial (SI) juste avant une période de silence (S),
- et génération d'un signal sinusoïdal de fréquence égale à 1/T.

4. procédé selon la revendication 1, dans lequel la production d'un signal audio auxiliaire comporte les étapes de :
- détermination de la durée T d'une période du signal initial (SI) juste avant une période de silence (S)
- génération d'une pluralité de signaux sinusoïdaux ayant des fréquences respectivement égales à des multiples de 1/T,
- et addition de ces signaux pour constituer le signal auxiliaire.

5. procédé selon la revendication 1, dans lequel la production d'un signal audio auxiliaire (SA3) comporte :
- une étape d'enregistrement du signal initial (SI),
- et pendant une période de silence (S) du signal initial (SI), une étape de relecture d'une partie de cet enregistrement, cette partie correspondant au signal initial juste avant cette période de silence.

6. procédé selon la revendication 5, dans lequel la relecture d'une partie de cet enregistrement, correspondant au signal initial juste avant cette période de silence, comporte les étapes de :
- détermination de deux passages à zéro successifs (A, B) du signal initial (SI) pour délimiter une période (AB) de signal musical dans le signal initial (SI) juste avant la période de silence (S),
- et relecture de l'enregistrement de ce cette période (AB) de signal musical, répétée de manière à remplir toute la période de silence (S).

7. Dispositif pour rendre un signal musical compatible avec un codec à transmission discontinue, comportant des moyens pour mettre en oeuvre le procédé selon l'une des revendications 1 à 6.

## Patentansprüche

1. Verfahren zur Kompatibilisierung eines Musiksignals mit einem Codec für diskontinuierliche Übertragung, die folgenden Schritte umfassend:
- Erfassen einer Stummschaltungsperiode (S) in einem ursprünglichen Musiksignal (SI),
wobei das Verfahren durch die folgenden Schritte gekennzeichnet ist:
- Erzeugen eines Hilfs-Audiosignals (SA1; SA2; SA3), dessen Amplitude kleiner als die Amplitude des ursprünglichen Signals außerhalb der Stummschaltungsperioden ist, jedoch ausreicht, um nicht als Stummschaltung erfasst zu werden, durch einen Codec für diskontinuierliche Übertragung,
- und Ersetzen des ursprünglichen Musiksignals (SI) durch das Hilfssignal (SA1; SA2; SA3) während der Stummschaltungsperiode (S).

2. Verfahren nach Anspruch 1, wobei die Erzeugung eines Hilfs-Audiosignals (SA1) einen Schritt des Erzeugens eines Sinussignals mit einer vorbestimmten Frequenz umfasst.

3. Verfahren nach Anspruch 1, wobei die Erzeugung eines Hilfs-Audiosignals (SA2) die folgenden Schritte umfasst:
- Bestimmen der Dauer T einer Periode des ursprünglichen Signals (SI) unmittelbar vor einer Stummschaltungsperiode (S),
- und Erzeugen eines Sinussignals mit einer Frequenz gleich 1/T.

4. Verfahren nach Anspruch 1, wobei die Erzeugung eines Hilfs-Audiosignals die folgenden Schritte umfasst:
- Bestimmen der Dauer T einer Periode des ursprünglichen Signals (SI) unmittelbar vor einer Stummschaltungsperiode (S),
- Erzeugen einer Vielzahl von Sinussignalen, deren Frequenzen jeweils Vielfachen von 1/T entsprechen,
- und Addieren dieser Signale, um das Hilfssignal zu bilden.

5. Verfahren nach Anspruch 1, wobei die Erzeugung eines Hilfs-Audiosignals (SA3) umfasst:
- Einen Schritt des Aufzeichnens des ursprünglichen Signals (SI),
- und, während einer Stummschaltungsperiode (S) des ursprünglichen Signals (SI), einen Schritt der Wiedergabe eines Teils dieser Aufzeichnung, wobei dieser Teil dem ursprünglichen Signal unmittelbar vor dieser Stummschaltungsperiode entspricht.

6. Verfahren nach Anspruch 5, wobei die Wiedergabe eines Teils dieser Aufzeichnung, welcher dem ursprünglichen Signal unmittelbar vor dieser Stummschaltungsperiode entspricht, die folgenden Schritte umfasst:
- Ermitteln von zwei aufeinanderfolgenden Nulldurchgängen (A, B) des ursprünglichen Signals (SI), um eine Musiksignal-Periode (AB) in dem ursprünglichen Signal (SI) unmittelbar vor der Stummschaltungsperiode (S) einzugrenzen,
- und wiederholtes Wiedergeben der Aufzeichnung dieser Musiksignal-Periode (AB), um die gesamte Stummschaltungsperiode (S) auszufüllen.

7. Vorrichtung zur Kompatibilisierung eines Musiksignals mit einem Codec für diskontinuierliche Übertragung, umfassend Mittel zum Durchführen des Verfahrens gemäß einem der Ansprüche 1 bis 6.

## Claims

1. A method for making a musical signal compatible with a discontinuous transmission codec, comprising the steps of:
- detecting a silent period (S) in an initial musical signal (SI), the method being **characterized by** the steps of:
- the production, by a discontinuous transmission codec, an auxiliary audio signal (SA1; SA2; SA3) whose amplitude is less than that of the initial signal outside of silent periods, but sufficient to not be detectable as silence.
- the replacement of the initial musical signal (SI) by the auxiliary signal (SA1; SA2; SA3) during the silent period (S).

2. A method according to claim 1, wherein the production of an auxiliary audio signal (SA1) comprises a step of generating a sine wave signal having a predetermined frequency.

3. A method according to claim 1, wherein the production of an auxiliary audio signal (SA2) comprises the steps of:
- determining the duration T of an initial signal (SI) period right before a silent period (S),
- and generating a sine wave signal of frequency equal to 1/T.

4. A method according to claim 1, wherein the production of an auxiliary audio signal comprises the steps of:
- determining the duration T of an initial signal (SI) period right before a silent period (S),
- generating a plurality of sine wave signals having frequencies respectively equal to multiples of 1/T,
- and adding those signals in order to form the auxiliary signal.

5. A method according to claim 1, wherein the production of an auxiliary audio signal (SA3) comprises:
- a step of recording the initial signal (SI),
- and during a silent period (S) of the initial signal (SI), a step of replaying part of that recording, that part corresponding to the initial signal right before that silent period.

6. A method according to claim 5, wherein the replaying of part of that recording, corresponding to the initial signal right before that silent period, comprises the steps of:
- determining two successive passes through zero (A, B) of the initial signal (SI) for delimiting a musical signal period (AB) in the initial signal (SI) right before the silent period (S),
- and replaying the recording of that musical signal period (AB), repeated so as to fill the entire silent period (S).

7. A device for making a musical signal compatible with a discontinuous transmission codec, comprising means for implementing the method according to one of the claims 1 to 6.
